# EUROPÄISCHE PATENTSCHRIFT

(11) **EP 1 219 833 B1**
(45) Veröffentlichungstag und Bekanntmachung des Hinweises auf die Patenterteilung: **25.07.2007**
(21) Anmeldenummer: 01100206.0
(22) Anmeldetag: 02.01.2001
(51) Int. Cl.: F04B 43/00, F04B 45/04

(54) **Membranpumpe**
Diaphragm pump
Pompe à membrane

(43) Veröffentlichungstag der Anmeldung: 03.07.2002
(73) Patentinhaber: Medela Holding AG, 6340 Baar (CH)
(72) Erfinder: Greter, Andy, 6312 Steinhausen (CH)
(74) Vertreter: Clerc, Natalia

(56) Entgegenhaltungen:
- DE-A- 4 026 670
- DE-U- 9 410 116
- DE-U- 29 514 009
- US-A- 4 231 287
- US-A- 5 699 717
- US-A- 5 776 098

## Beschreibung

Die vorliegende Erfindung betrifft eine Membranpumpe nach dem Oberbegriff des Anspruchs 1.

Membranpumpen dieser Art sind für die verschiedensten Anwendungen bekannt. Da heutige Membranpumpen im Pumpenraum mit relativ grossen Toträumen auskommen müssen, sind leistungsfähige Membranpumpen nicht dazu geeignet, in ihren Abmessungen weiter reduziert zu werden.

Membranpumpen der eingangs genannten Art sind aus US-A-5 776 098 und DE-U-94 10 116 bekannt.

Aus DE-A-40 26 670 und DE-U-295 14 009 ist eine Membranpumpe bekannt, bei der die in einer Grundplatte vorgesehene Wand des Pumpenraumes von einem zentralen ebenen Bodenabschnitt aus sich konisch erweiternd zum Seitenrand hin verläuft.

US-A-4 231 287 und US-A-5 699 717 offenbaren Membranpumpen mit in der Rückwand der Membran im Bereich über dem Seitenrand des Pumpenraums angeordneten, kreisförmig verlaufenden Vertiefungen.

Aufgabe der vorliegenden Erfindung ist es, eine Membranpumpe der eingangs definierten Art zu schaffen, welche auch bei kleinsten Abmessungen ein Maximum an Leistung erbringen kann. Eine derart leistungsfähige Membranpumpe mit im Vergleich zum Stand der Technik reduzierten Abmessungen kann somit in Geräte eingebaut werden, bei denen immer mehr Miniaturisierung verlangt wird. Es hat sich nun überraschenderweise gezeigt, dass die gestellte Aufgabe bei einer Membranpumpe der eingangs definierten Art erfindungsgemäss durch die Merkmale des Anspruchs 1 gelöst werden kann.

Dank der besonderen Ausgestaltung der Membran lässt sich ein Totraum im oberen Totpunkt (OTP), d.h. beim Ausstossen, erreichen, welcher praktisch null ist. Dies war bei bisherigen Membranpumpen nicht möglich.

Besondere Ausführungsformen des Erfindungsgegenstandes sind in den abhängigen Ansprüchen definiert. Daraus ergibt sich, dass bei geschickter Anordnung der Pumpenventile in der Grundplatte praktisch kein Totraum verbleibt.

Da sich die Membran im oberen Totpunkt des Pleuels dicht an die Pumpenraumwand anlegt und so dort kein Totraum verbleibt und zudem die Toträume bis zu den eigentlichen Ventilen sehr klein gehalten werden können, bringt die Pumpe ihre Arbeitsleistung sofort beim Arbeitshub, d.h. sobald sich der Stössel mit der Membrane aus dem oberen Totpunkt bewegt.

Die Erfindung wird nachstehend anhand eines in der Zeichnung dargestellten Ausführungsbeispiels noch etwas näher erläutert.

Es zeigt:
- Fig. 1: eine erfindungsgemässe Membranpumpe im Schnitt, mit der Membran im unteren Totpunkt, d.h. am Ende des Ansaughubes, und
- Fig. 2: eine entsprechende Darstellung mit dem Pleuel und der Membrane im oberen Totpunkt, d.h. am Ende des Ausstosshubes.

Die Zeichnung zeigt rein schematisch eine Membranpumpe als Saugpumpe, bei welcher ein Elektromotor 1 über einen Kurbeltrieb 2, 3 einen Pleuel 4 motorisch antreibt, wobei am Ende des Pleuels 4 eine Pumpenmembran 5 angeordnet ist, welche einen in einer Grundplatte 6 vorgesehenen Pumpenraum 7 überspannt. Der tellerförmige Pumpenraum 7 weist einen zentralen Bodenabschnitt 7' und einen sich von diesem konisch erweiternden Wandabschnitt 7" auf, welcher sich bis zum Seitenrand 8 hin erstreckt. Die Membran selbst besteht aus elastischem Material, z.B. Silikon mit einer Härte von ca. 80 Shore und ist im Vergleich zu üblichen Membranen relativ dick.

Die Membran 5 weist auf ihrer Rückwand eine kreisförmig verlaufende Vertiefung 9 auf sowie eine zusätzliche konzentrische Nut 10, wobei die Vertiefung 9 im Bereich über dem Uebergang des ebenen Bodenabschnittes 7' des Pumpenraums 7 und des sich davon konisch erweiternden Wandabschnittes 7" liegt. Die zweite rückseitige Nut 10 liegt im Bereich über dem Seitenrand 8 des Pumpenraumes 7.

Die in Figur 1 gezeigte Stellung der Membran 5 im unteren Totpunkt entspricht der Stellung der eigensteifen elastischen Membran in Ruhestellung. Bei Bewegung des Stössels 4 in Richtung des oberen Totpunktes verformt sich die Membran 5 in den Vertiefungen 9 bzw. 10 um sich dicht gegen die Wandung des Pumpenraumes 7 anzulegen (bei Erreichen des oberen Totpunktes). Dabei wird das elastische Material vorgespannt, wobei die Vertiefungen 9 und 10 eine Art Scharniere bilden.

Wie aus Figur 2 hervorgeht, erlaubt diese Konstruktion ein dichtes Anlegen der Membran 5 gegen die Wandung des Pumpenraumes 7, so dass praktisch im Pumpenraum im oberen Totpunkt keine Toträume verbleiben.

Beim Ansaughub, d.h. beim Entfernen der Membran aus dem oberen Totpunkt wird das Vakuum erzeugt und die Bewegung dabei durch die elastisch vorgespannte Membran 5 unterstützt, was den Energieverbrauch vermindert.

Da im Pumpenraum 7 praktisch keine Toträume verbleiben und zudem die Verbindungskanäle in der Grundplatte 6 bis zu den Ventilen äusserst kurz und somit kleinvolumig gehalten sind, arbeitet die Membranpumpe 5 unmittelbar nach Beginn des Saughubes effizient.

Die Ventile selbst sind in einer sehr dünnen Ventilplatte 12 angeordnet.

Aus der Zeichnung geht hervor, dass die neuartige Membranpumpe z.B. in Vergleich mit dem Antriebsmotor äusserst klein gehalten werden kann. Sie eignet sich somit insbesondere für die Anwendung bei miniaturisierten Geräten (z.B. batteriebetriebenen Brustpumpen).

Figur 2 der Zeichnung zeigt die Pumpenmembran 5 im oberen Totpunkt des Pleuels 4, d.h. am Ende des Ausstosshubes. Die Membran 5 füllt dabei praktisch den ganzen Pumpenraum 7 aus (kein Totraum).

Die scharnierartigen Vertiefungen 9 bzw. 10 sind in dieser Stellung "zusammengedrückt", so dass die äusseren Bereiche der Membran elastisch vorgespannt sind. Dank dieser Vorspannung wird die Bewegung des Pleuels 4 zurück zum unteren Totpunkt unterstützt (Energieeinsparung).

## Patentansprüche

1. Membranpumpe als Saugpumpe, insbesondere zur Erzeugung eines Vakuums, mit einer über einen Kurbeltrieb (2, 3) mittels Pleuel (4) motorisch angetriebenen elastischen Pumpenmembran (5), welche einen in einer Grundplatte (6) vorgesehenen Pumpenraum (7) überspannt, wobei die in der Grundplatte (6) vorgesehene Wand des Pumpenraumes (7) von einem zentralen Bodenabschnitt aus sich sphärisch erweiternd zum Seitenrand (8) hin verläuft und die den Pumpenraum (7) überspannende Membran (5) derart ausgebildet und angeordnet ist, dass sie sich im oberen Totpunkt (OTP) des Pleuels (4) an die gesamte Pumpenraumwand (7', 7") und deren Seitenrand (8) im wesentlichen dicht anlegt, so dass im OTP des Pleuels (4) praktisch kein Totraum verbleibt, wobei die Membran (5) aus im wesentlichen eigensteifem elastischem Material vorbestimmter Dicke und Konfiguration besteht und deren Verformung unter gleichzeitiger Vorspannung zwecks Anpassung an die Pumpenraumwand (7', 7") und den Seitenrand (8) des Pumpenraumes (7) beim Pleuelhub in Richtung des OTP durch mindestens eine kreisförmig verlaufende Vertiefung (9) in der Rückwand der Membran (5) gewährleistet ist, welche Vertiefung ein elastisch vorspannbares Scharnier bildet, **dadurch gekennzeichnet, dass** die in der Grundplatte (6) vorgesehene Wand des Pumpenraumes (7) von einem zentralen ebenen Bodenabschnitt (7') aus sich konisch erweiternd zum Seitenrand (8) hin verläuft und die kreisförmige Vertiefung (9) in der Membranrückwand im Bereich über dem Übergang des ebenen Bodenabschnittes (7') des Pumpenraums (7) und des sich konisch erweiternden Wandabschnittes (7") liegt.

2. Membranpumpe nach Anspruch 1, **dadurch gekennzeichnet, dass** eine weitere kreisförmig verlaufende Vertiefung (10) in der Rückwand der Membran (5) vorgesehen ist, welche konzentrisch zur ersten Vertiefung (9) im Bereich über dem Seitenrand (8) des Pumpenraums (7) verläuft.

3. Membranpumpe nach Anspruch 1 oder 2, **dadurch gekennzeichnet, dass** im Bodenabschnitt (7') des Pumpenraumes (7) Einlass- und Auslassventile vorgesehen sind, wobei die Ventile auf der Rückseite der im Bereich des genannten Bodenabschnittes (7') dünnwandigen Grundplatte (6) angeordnet sind, so dass minimale Toträume zwischen Ventilen und dem Pumpenraum (7) verbleiben.

4. Membranpumpe nach einem der Ansprüche 1 bis 3, **dadurch gekennzeichnet, dass** die Membran (5) aus Silikon besteht und eine Härte von ca. 80 Shore aufweist.

## Claims

1. Diaphragm pump as suction pump, in particular for generating a vacuum, with an elastic pump diaphragm (5) which is driven by a motor via a crank mechanism (2, 3) by means of a connecting rod (4) and which spans a pump chamber (7) provided in a base plate (6), wherein the pump chamber (7) wall provided in the base plate (6) extends in a spherically widening manner from a central base section to the side edge (8), and the diaphragm (5) spanning the pump chamber (7) is configured and arranged in such a way that it bears substantially tightly against the entire pump chamber wall (7', 7"), and the side edge (8) thereof, at the top dead center (TDC) of the connecting rod (4), with the result that there is practically no remaining dead space at the TDC of the connecting rod (4), the diaphragm (5) being made of substantially inherently stiff elastic material of predetermined thickness and configuration, and its deformation, with simultaneous pretensioning, for adaptation to the pump chamber wall (7', 7") and the side edge (8) of the pump chamber (7) upon the connecting rod's stroke in the direction of the TDC, being ensured by at least one circularly extending recess (9) in the rear wall of the diaphragm (5), which recess forms a hinge that can be elastically pretensioned, **characterized in that** the pump chamber (7) wall provided in the base plate (6) extends in a conically widening manner from a central flat base section (7') to the side edge (8) and the circular recess (9) in the rear wall of the diaphragm lies in the area over the transition between the flat base section (7') of the pump chamber (7) and the conically widening wall section (7").

2. Diaphragm pump according to Claim 1, **characterized in that** a further circularly extending recess (10) is provided in the rear wall of the diaphragm (5), which recess is concentric to the first recess (9) in the area over the side edge (8) of the pump chamber (7).

3. Diaphragm pump according to Claim 1 or 2, **characterized in that** inlet and outlet valves are provided in the base section (7') of the pump chamber (7), which valves are arranged on the rear face of the thin-walled base plate (6) in the area of said base section (7') so that minimal dead spaces remain between valves and the pump chamber (7).

4. Diaphragm pump according to one of Claims 1 to 3, **characterized in that** the diaphragm (5) is made of silicone and has a hardness of ca. 80 Shore.

## Revendications

1. Pompe à membrane formant pompe aspirante, en particulier pour la production d'une dépression, comportant une membrane de pompe élastique (5), entraînée par un moteur au moyen d'une bielle (4) par l'intermédiaire d'une commande à manivelle (2, 3), qui coiffe une chambre de pompe (7) prévue dans une plaque de base (6), dans laquelle la paroi de la chambre de pompe (7) prévue dans la plaque de base (6) s'étend depuis une partie de fond centrale en s'élargissant sous forme sphérique jusqu'au bord latéral (8) et la membrane (5) coiffant la chambre de pompe (7) est réalisée et disposée de telle manière que, au point mort haut (OTP) de la bielle (4), elle s'applique essentiellement de façon étanche sur toute la paroi (7', 7") de la chambre de pompe et sur le bord latéral (8) de celle-ci, de sorte que, au point mort haut de la bielle (4), il ne subsiste pratiquement aucun espace mort, dans laquelle la membrane (5) se compose d'une matière élastique d'épaisseur et de configuration déterminées, qui présente essentiellement une rigidité propre, et dont la déformation sous précontrainte simultanée en vue de son adaptation à la paroi (7', 7") de la chambre de pompe et au bord latéral (8) de la chambre de pompe (7) lors de la course de la bielle en direction du point mort haut est garantie par au moins un creux circulaire (9) dans la paroi arrière de la membrane (5), creux qui forme une charnière pouvant être précontrainte élastiquement, **caractérisée en ce que** la paroi de la chambre de pompe (7) prévue dans la plaque de base (6) s'étend depuis une partie de fond centrale plane (7') en s'élargissant en forme de cône jusqu'au bord latéral (8) et le creux circulaire (9) est situé dans la paroi arrière de la membrane, dans la région située au-dessus de la transition entre la partie de fond plane (7') de la chambre de pompe (7) et la partie de paroi (7") s'élargissant en forme de cône.

2. Pompe à membrane selon la revendication 1, **caractérisée en ce qu'**il est prévu un autre creux circulaire (10) dans la paroi arrière de la membrane (5), qui est concentrique au premier creux (9) dans la région située au-dessus du bord latéral (8) de la chambre de pompe (7).

3. Pompe à membrane selon la revendication 1 ou 2, **caractérisée en ce qu'**il est prévu des soupapes d'admission et des soupapes d'échappement dans la partie de fond (7') de la chambre de pompe (7), dans laquelle les soupapes sont disposées sur la face arrière de la plaque de base (6) à mince paroi dans la région de la partie de fond précitée (7'), de sorte qu'il subsiste des espaces morts minimaux entre les soupapes et la chambre de pompe (7).

4. Pompe à membrane selon l'une quelconque des revendications 1 à 3, **caractérisée en ce que** la membrane (5) se compose de silicone et présente une dureté Shore d'environ 80.
